# EUROPÄISCHE PATENTSCHRIFT

(11) **EP 0 711 707 B1**
(45) Veröffentlichungstag und Bekanntmachung des Hinweises auf die Patenterteilung: **30.12.1998**
(21) Anmeldenummer: 95112647.3
(22) Anmeldetag: 11.08.1995
(51) Int. Cl.: B65B 43/26

(54) **Einrichtung zum Beschicken einer Verpackungsmaschine**
Feeding device for a packaging machine
Dispositif pour alimenter une machine d'emballage

(30) Priorität: 08.11.1994 CH 3331/94
(43) Veröffentlichungstag der Anmeldung: 15.05.1996
(73) Patentinhaber: Involdes AG, 5624 Bünzen (CH)
(72) Erfinder: Roth, Oscar, CH-5622 Waltenschwil (CH)
(74) Vertreter: Liebetanz, Michael, Dipl.-Phys.

(56) Entgegenhaltungen:
- CA-A- 1 288 990
- FR-A- 2 235 834

## Beschreibung

Die vorliegende Erfindung bezieht sich auf eine Einrichtung gemäss dem Oberbegriff des Anspruchs 1.

Eine Einrichtung dieser Art ist aus der CA-PS 1 288 990 bekannt. In deren Zuschnittmagazin sind die flachen Verpackungszuschnitte aus Wellkarton in einer in Förderrichtung der Förderstrecke geneigten Schräglage gehalten. Der jeweils unterste Zuschnitt dieses schräg liegenden Zuschnittstapels wird von der Anlegeeinrichtung an einem den Verpackungsboden bildenden Abschnitt erfasst und auf einer im wesentlichen elliptischen Bahn zwischen die Mitnehmer eines Mitnehmerpaares auf die Förderstrecke aufgelegt und dabei so lange festgehalten, bis die beiden Mitnehmer die Verpackung zu einer abfüllfähigen Zwischenform vorgeformt haben.

Im schräg liegenden Zuschnittstapel im Magazin ist die Luft zwischen den Zuschnitten herausgepresst. Wird der unterste Zuschnitt von der Anlegeeinrichtung abgezogen, entsteht zwischen ihm und dem anliegenden Zuschnitt ein Vakuum. Dadurch besteht die Gefahr, dass er mit dem untersten Zuschnitt von der Anlegeeinrichtung mit aus dem Magazin herausgezogen wird. Bei solchen Fehlablagen muss die Einrichtung mitsamt der anschliessenden Verpackungsmaschine gestoppt und der zuviel abgezogene Zuschnitt von Hand entfernt werden. Zur Vermeidung solcher Fehlablagen sind im Bereich des Magazins verstellbare Dorne erforderlich, die mit ihren Spitzen seitlich geringfügig in den zweiten Zuschnitt einstechen und ihn am Mitgerissenwerden durch den ersten Zuschnitt hindern. Das optimale Einstellen dieser Dorne muss nach einer Format- oder Kartonqualitätsänderung der Zuschnitte bei laufender Maschine erfolgen, was hohe Verlustzeiten zur Folge hat.

Ein weiterer Nachteil dieser bekannten Einrichtung liegt im konstruktiven Aufwand der erforderlich ist, um die Sauggreifer der Anlegeeinrichtung auf einer elliptischen Bahn zu bewegen.

Die vorliegende Erfindung stellt sich daher die Aufgabe, an einer Einrichtung der eingangs genannten Art die genannten Nachteile zu beseitigen.

Erfindungsgemäss wird diese Aufgabe gelöst durch die kennzeichnenden Merkmale des Anspruchs 1.

Durch die erfindungsgemässe Lösung kann ungehindert Luft zwischen die im Magazin stehenden und beim Einlauf ins Magazin auffächernden Zuschnitte eintreten, wodurch die Gefahr des Mitreissens des zweitvordersten Zuschnitts gebannt ist. Weiter sind Anpassungen der Sauggreifer an andere Zuschnittformate vergleichsweise einfach und rasch durchführbar.

Anhand der beiliegenden schematischen Zeichnung wird die Erfindung beispielsweise erläutert. Es zeigen:
- Fig. 1: eine versand- und lagerfähige Verpackung für Dosen, Flaschen und dgl.,
- Fig. 2: einen Zuschnitt zur Herstellung einer Verpackung nach Fig. 1,
- Fig. 3: eine Seitenansicht einer erfindungsgemässen Einrichtung und
- Fig. 4: eine Draufsicht auf Fig. 3, wobei Teile weggelassen sind.

Die mit Bezug auf die Fig. 3 und 4 beschriebene Einrichtung dient dem Vorformen einer Verpackung 1 (Fig. 1) zu einer abfüllfähigen Zwischenform.

Die Verpackung 1 besteht aus einem Boden B, einer Frontwand F, einer Rückwand R, einem Deckel D und daran anschliessenden Seitenlappen S sowie einem an der Rückwand R angebrachten Verschlusslappen V. Die miteinander verleimten Seitenlappen S bilden die Seitenwände, die - je nach Grösse der Seitenlappen - offen oder geschlossen sein können. Bei der fertigen Verpackung ist auch der Verschlusslappen V mit dem Deckel D verleimt. Alle diese Verpackungsteile sind einstückig aus einem flachen Zuschnitt 2 (Fig. 2) gefertigt und nur durch Falzlinien oder Falzrillen 3 und 4 bzw. durch Ausklinkungen 5 voneinander getrennt. Für das Füllen der Verpackung 1 wird diese vorerst in eine Zwischenform vorgeformt, indem einerseits die Frontwand F mit dem Deckel D und anderseits die Rückwand R mit dem Verschlusslappen V um die entsprechenden Falzlinien 3 rechtwinklig nach oben gefalzt werden. Die Seitenlappen S stehen bei der vorgeformten Verpackung noch koplanar vom angrenzenden Schachtelabschnitt B, F, R bzw. D ab. In die zu dieser Zwischenform vorgeformte Verpackung wird das Verpackungsgut von der Seite auf den Boden B aufgeschoben und anschliessend werden die übrigen Teile zur Bildung der fertigen Verpackung umgefalzt und miteinander verleimt.

Für das periodische Anlegen von Zuschnitten 2 werden diese in einem Magazin 6 senkrecht auf einem in der Höhe einstellbaren Boden 7 bereit gestellt. Eine obere und eine untere Rückhalteleiste 8 hindern mit geringem Widerstand den vordersten Zuschnitt 2 am Herausfallen aus dem Magazin 6. Dieses wird laufend mit Zuschnitten von einem schräg abwärtslaufenden und in seiner Neigung verstellbaren Förderband 9 beschickt, wobei diese nachgeförderten Zuschnitte beim Punkt 10 zuerst zur Anlage mit den im Magazin befindlichen Zuschnitten kommen. Durch das Förderband 9 werden sie dann am Fussende aufgefächert, so dass Luft zwischen die einzelnen Zuschnitte treten kann, bevor sie auf dem Boden 7 mindestens näherungsweise senkrecht aufgereiht werden.

An das Magazin 6 schliesst eine Förderstrecke 11 an, die die zu einer Zwischenform vorgeformten Zuschnitte 2 zu den nachfolgenden Abfüllstationen einer Verpackungsmaschine abfördert. Die Förderstrecke 11 wird im wesentlichen durch ein endloses, von einem nicht dargestellten Motor angetriebenes Kettenpaar 12 gebildet, dessen fördernder und gezogener Trum sich in einer Förderebene 13 in Richtung des eingezeichneten Pfeiles bewegt. Das Kettenpaar 12 ist um zwei Umlenkräder 14 geführt, die frei drehfest auf einer frei drehbar gelagerten Welle 15 sitzen und das mit regelmässig beabstandeten Mitnehmerpaaren 16 besetzt ist. Jedes Mitnehmerpaar 16 weist in Förderrichtung vorangehende Mitnehmer 16' und nachlaufende Mitnehmer 16'' auf, die auf den einander zugewandten Seiten mit zur Förderebene 13 rechtwinklig orientierten Flanken versehen sind.

Längs einer Einlaufstrecke 17 treten die Mitnehmerpaare 16 während des Umlaufs der Mitnehmer 16', 16'' um die Umlenkräder 14 vom unteren Kettentrum auf die Förderebene 13 und übernehmen, wie später beschrieben, einen Zuschnitt 2. Die Welle 15 ist in zwei senkrechten, parallelen Platten 19, zwischen denen das Kettenpaar 12 umläuft, drehbar gelagert. Auf den einander abgewandten Plattenseiten sitzt je eine Rolle 20 drehfest auf der Welle 15, auf deren Umfang gummielastische Ringe 21 nach Art einer Vollgummibereifung aufgesetzt sind. Der Aussendurchmesser der Ringe 21 ist etwas grösser als der Teilkreisdurchmesser der Kettenumlenkräder 14, so dass die Umfangsgeschwindigkeit der Ringe 21 grösser, vorzugsweise zirka 5 % bis 10 % grösser als die Fördergeschwindigkeit des Kettenpaars 12 ist.

Mit geringem Abstand über den Rollen 20 ist an den Platten 19 ein die Rollen 20 überdeckendes Leitblech 23 befestigt, welches parallel zur Förderebene 13 orientiert ist und das auf seiner Unterseite eine glatte Gleitfläche bildet. Die Leitbleche 23 beginnen kurz vor der Welle 15 und enden nahe oder beim Ende des Einlaufbereichs 17.

Weiter weist die Einrichtung einen Exzenterantrieb 24 auf, der eine Schwinge 25 in Förderrichtung zwischen den gezeichneten Endlagen hin und her verschwenkt. Die Schwinge 25 ist durch zwei Lenker 26 je mit einem Schlitten 27 verbunden, die auf zur Förderrichtung parallelen Führungen 28 geradlinig verschiebbar sind.

Die Führungen 28 sind an den Platten 19 auf den einander abgewandten Seiten befestigt. In jedem der beiden Schlitten 27 ist frei drehbar ein Rohr 29 gelagert, auf dem drehfest ein Ritzel 30 sitzt. Vom Rohr 29 querab führen drei winkelförmige Rohrstücke 31, die am freien Ende gummielastische Saugnippel 32 tragen, die einen Sauggreifer bilden. Das Rohr 29 ist über ein nicht dargestelltes, steuerbares Ventil mit einer ebenfalls nicht dargestellten Unterdruckquelle verbunden, so dass die Saugnippel 32 im Maschinentakt wahlweise mit Vakuum oder Normaldruck beaufschlagbar sind.

Das Ritzel 30 kämmt mit einer Zahnstange 33, welche fest mit der Kolbenstange eines hydraulisch oder pneumatisch antreibbaren, auf dem Schlitten 27 befestigten Kolbenantriebs 34 verbunden ist. Wird der Kolbenantrieb 34 von einem Medium beaufschlagt, dreht sich das Rohr 29, wie in Fig. 3 angedeutet, um 90°.

Die beschriebene Einrichtung funktioniert wie folgt. Das kontinuierlich umlaufende Kettenpaar 12 bringt mit jedem Maschinentakt ein Mitnehmerpaar 16 in den Einlaufbereich 17. Während der vorangehende Mitnehmer 16' die Förderebene 13 erreicht, erfassen die Saugnippel 32 in der in Fig. 3 mit ausgezogenen Strichen gezeigten Stellung (in der sie mit Vakuum beaufschlagt sind) den im Magazin 6 vordersten Zuschnitt 2 im Bereich der Frontwand F und vorzugsweise auch des Deckels D. Der Exzenterantrieb 24 verschiebt nun den Schlitten 27 - bevor der nachlaufende Mitnehmer 16'' die Einlaufstrecke 17 erreicht - in die andere Endlage. Die Saugnippel 32 ziehen dabei die Frontwand F und den Deckel D des erfassten Zuschnitts 2 in Förderrichtung ab, wobei die erfassten Zuschnittabschnitte F und D ihre senkrechte Ausrichtung behalten. Die übrigen, im Magazin 6 unterhalb der Förderebene 13 befindlichen Zuschnittabschnitte B, R, V mit ihren angrenzenden Seitenlappen S werden dabei nachgezogen, wobei sie auf die Rollen 20 auftreffen (in Fig. 3 Stellung 35) und durch diese während der weiteren Bewegung in die Förderebene 13 hochgeschwenkt werden (Pfeil 36). Anschliessend werden die vom Boden B seitlich wegragenden Seitenlappen S zwischen die Unterseite der Leitbleche 23 und die Rollen 20 gezogen und dort durch die elastische Verformung der Ringe 21 von diesen (wie vorerwähnt) mit grösserer Geschwindigkeit als die Fördergeschwindigkeit des Kettenpaars 12 reibschlüssig angetrieben bis die Frontwand F des Zuschnitts 2 am vorangehenden Mitnehmer 16' ansteht. Der im wesentlichen mit gleicher Geschwindigkeit wie die Umfangsgeschwindigkeit der Ringe 21 angetriebene Schlitten 27 erreicht die andere Endlage (Stellung 37) nach der Übernahme des Zuschnitts 2 durch die Rollen 20 aber spätestens, wenn die Rollen 20 den Zuschnitt 2 in Anschlag mit dem vorangehenden Mitnehmer 16 gebracht haben. In dieser Schlittenendlage werden die Saugnippel 32 mit Normaldruck beaufschlagt, so dass sie den Zuschnitt 2 freigeben; gleichzeitig oder anschliessend werden sie durch eine Aktivierung des Kolbenantriebs 34 um 90° nach aussen aus dem Förderweg des Zuschnitts 2 heraus geschwenkt. Anschliessend verschiebt sich der Schlitten 27 in die andere Endlage und der beschriebene Arbeitsablauf wiederholt sich.

Es kann zweckmässig sein, mit beiden Schlitten 27 bzw. mit den Saugnippeln 32 je eine fingerförmige, flache Niederhalteplatte 40 mitzubewegen, die je um eine zu dem Rohr 29 parallele Achse schwenkbar sind. Die Niederhalteplatten 40 liegen in der Förderebene 13. Ihre Oberseite liegt geringfügig tiefer als die Unterseite der Leitbleche 23. In der in Fig. 3 mit ausgezogenen Strichen gezeigten Stellung der Saugnippel 32 werden die Niederhalteplatten 40 in die in der Förderebene 13 liegenden Ausklinkungen 5 des vordersten Zuschnitts 2 geschwenkt. In diesen Ausklinkungen verbleiben sie und folgen während der Ablage des Zuschnitts 2 den Saugnippeln 32 bis diese die Stellung 35 überschritten haben und die unteren Kanten der Ausklinkungen 5 unter den Leitblechen 23 liegen und von den Rollen 20 erfasst werden. In diesem Moment werden sie aus dem Förderweg des Zuschnitts herausgeschwenkt und kehren mit den Saugnippeln 32 in die in Fig. 3 gezeigte Stellung zurück. Durch die Niederhalteplatten 40 werden die unteren Kanten der in der Förderebene 13 liegenden Ausklinkungen formschlüssig vom Magazin 6 weg bis unter die Leitbleche 23 geführt, wodurch auch sich stark verwerfende Zuschnitte 2 zuverlässig in den Wirkbereich der Rollen 20 gebracht werden.

Unmittelbar nach dem Erfassen der Seitenlappen S des Bodens B durch die Rollen 20 (Stellung 37) bewegt sich der nachlaufende Mitnehmer 16' des einlaufenden Mitnehmerpaars 16 von unten auf die Förderebene 13. Dabei schwenkt er die Rückwand R mit ihren Seitenlappen S und dem Verschlusslappen V um die entsprechende Falzlinie 3 nach oben bis sie an seiner vorangehenden Flanke anliegt und dabei rechtwinklig zur Förderebene 13 orientiert ist. Während dieses Vorgangs werden die Seitenlappen S des Bodens B durch die Leitbleche 23 niedergehalten, so dass sich der Boden B in der Förderebene 13 vorwärts bewegt. Mit dem Hochschwenken der Rückwand R ist das Vorformen der Verpackung zu einer abfüllfähigen Zwischenform beendet und die vorgeformte Verpackung wird, sozusagen zwischen den Mitnehmern 16' und 16'' eines Mitnehmerpaars 16 eingeklemmt zu einer nachfolgenden Füllstation transportiert.

Da die Rollen 20 nicht nur die Seitenlappen S des Bodens B antreiben sondern auch die den Zuschnittabschnitten F und D nachfolgenden Zuschnittabschnitte B, R und V im Sinne des Pfeiles 36 hochschwenkt, haben sie zusätzlich die Funktion eines Leitorgans, das die vom Boden B nachgezogenen Zuschnittabschnitte R und V in eine Lage führen, in der sie vom nachlaufenden Mitnehmerpaar 16'' zuverlässig erfasst und dann in die Vertikale nach oben geschwenkt werden können.

Die Anlegeeinrichtung kann konstruktiv auch anders ausgebildet sein. Wesentlich ist, dass die Greifer 32 die Frontwand F des Zuschnitts 2 in senkrechter Ausrichtung zur Förderebene 2 und in Förderrichtung der Förderstrecke 11 übergeben und dass der Verpackungsboden B während des Vorformens des Zuschnitts 2 zu einer abfüllfähigen Zwischenform formschlüssig in der Förderebene 13 gehalten wird. Anstelle der Leitbleche 23 können andere Niederhalteorgane wie Rollen oder dgl. vorgesehen werden.

## Patentansprüche

1. Einrichtung zum periodischen Beschicken einer Verpackungsmaschine mit aus flachen Verpackungszuschnitten (2) vorgeformten Verpackungen, wobei die Verpackungszuschnitte (2) aus mehreren durch Faltlinien (3) getrennten Teilen (D, F, B, R, V) mit durch Ausklinkungen (5) voneinander getrennten Seitenlappen (S) bestehen, mit einem Zuschnittmagazin (6) und einer daran anschliessenden, in einer Ebene (13) wirksamen Förderstrecke (11) mit einem Einlaufbereich (17), in den periodisch ein aus in Förderrichtung entsprechend der Grösse des Zuschnitts distanzierten Mitnehmern (16', 16'') bestehendes Mitnehmerpaar (16) einläuft, das im Zusammenwirken mit einer in Förderrichtung hin und her bewegten Anlegeeinrichtung (24 bis 34) jeweils einen dem Zuschnittmagazin (6) entnommenen flachen Verpackungszuschnitt (2) zu einer Zwischenform vorformt und ihn in dieser Zwischenform auf der Förderstrecke (11) der Verpackungsmaschine zum Füllen und zum Fertigformen der Verpackung zuführt, dadurch gekennzeichnet, dass die flachen Zuschnitte (2) im Magazin (6) stehend stapelbar sind, mit ihrem auf der Förderstrecke (11) vorangehenden Teil (F, D) die Ebene (13) der Förderstrecke (11) überragen und mit ihren anderen Teilen unterhalb der Ebene (13) der Förderstrecke (11) stehen, dass die Anlegeeinrichtung (24 bis 34) in einer ersten Endlage den die Ebene (13) der Förderstrecke (11) überragenden Teil (F, D) ergreift, zwischen ein einlaufendes Mitnehmerpaar (16) bewegt, wobei die Bewegung des senkrecht stehenden oberen Teils (F, D) des Zuschnitts (2) vor dem Erreichen der Einlaufstrecke durch den nachlaufenden Mitnehmer (16'') erfolgt, und in der anderen zweiten Endlage frei gibt, wobei der die Förderstrecke (11) überragende Teil des Zuschnitts (2) während seiner Bewegung seine senkrechte Lage beibehält und die Anlegeeinrichtung (24 bis 34) eine geradlinige Bewegung vollführt, dass Mittel (9) zum Auffächern der Zuschnitte vorgesehen sind, so dass Luft zwischen die einzelnen Zuschnitte (2) treten kann und und dass im Einlaufbereich (17) der Mitnehmerpaare (16) Mittel (23) vorhanden sind, die den unmittelbar an den von der Anlegeeinrichtung erfassten Teil (F, D) des Zuschnitts anschliessenden Teil (B) formschlüssig in der Ebene (13) halten.

2. Einrichtung nach Anspruch 1, dadurch gekennzeichnet, dass die Mittel (23) parallel zur Förderstrecke (11) die Seitenränder (S) des in der Ebene (13) der Förderstrecke (11) liegenden, unmittelbar nachlaufenden Teils (B) des Zuschnitts (2) übergreifende Führungen (23) aufweisen.

3. Einrichtung nach Anspruch 1 oder 2, dadurch gekennzeichnet, dass der Magazinboden (7), auf welchem die Verpackungszuschnitte (2) stehen, relativ zur Höhe der Ebene (13) der Förderstrecke (11) einstellbar ist.

4. Einrichtung nach einem der Ansprüche 1 bis 3, dadurch gekennzeichnet, dass Leitorgane (20) vorhanden sind, die während einer Verschiebung der Anlegeeinrichtung (24 bis 34) aus der ersten in die zweite Endlage den nachlaufenden Teil (B, R, V) des Verpackungszuschnitts (2) gegen die Ebene (13) der Förderstrecke (11) hochschwenken (Pfeil 36).

5. Einrichtung nach Anspruch 4, dadurch gekennzeichnet, dass die Leitorgane (19, 22) gekrümmte, vorzugsweise kreisbogenförmige Leitflächen (21) aufweisen, an die die Ebene (13) im wesentlichen tangential anschliesst.

6. Einrichtung nach einem der Ansprüche 1 bis 5, dadurch gekennzeichnet, dass zwischen den beiden Endlagen der Anlegeeinrichtung (29 bis 34) am Verpackungszuschnitt (2) angreifende, in Förderrichtung der Förderstrecke (11) wirksame Beschleunigungsorgane (15, 18, 20, 21) vorhanden sind, die den Verpackungszuschnitt (2) bis zur Anlage an einem Mitnehmer (16') beschleunigen bzw. mit höherer Geschwindigkeit als die Förderstrecke (11) bewegen.

7. Einrichtung nach Anspruch 6, dadurch gekennzeichnet, dass die Beschleunigungsorgane (15, 18, 20, 21) gegen Führungen (23) wirkend, angetriebene Rollen (20, 21) mit peripherer Reibstruktur vorzugsweise mit einer vollgummiartigen Bereifung sind.

8. Einrichtung nach Anspruch 7, dadurch gekennzeichnet, dass die Führungen (23) den Rollen (20, 21) zugewandt eine reibungsarme, vorzugsweise polierte Oberfläche aufweisen.

9. Einrichtung nach einem der Ansprüche 6 bis 8, dadurch gekennzeichnet, dass die Mantelflächen der Rollen (20, 21) die Leitflächen bilden.

10. Einrichtung nach einem der Ansprüche 1 bis 9, dadurch gekennzeichnet, dass die Anlegeeinrichtung (24 bis 34) mit Sauggreifern (29, 31, 32) versehen ist.

11. Einrichtung nach Anspruch 2, dadurch gekennzeichnet, dass Führungselemente (40) die vorangehende Kante der Seitenränder (S) des in der Ebene (13) liegenden, unmittelbar nachlaufenden Teils (B) des Zuschnitts (2) formschlüssig bis unter die Führungen (23) führen.

12. Verpackungsmaschine mit einer Einrichtung zum periodischen Beschicken einer Verpackungsmaschine mit aus flachen Verpackungszuschnitten (2) vorgeformten Verpackungen, wobei die Verpackungszuschnitte (2) aus mehreren durch Faltlinien (3) getrennten Teilen (D, F, B, R, V) mit durch Ausklinkungen (5) voneinander getrennten Seitenlappen (S) bestehen, mit einem Zuschnittmagazin (6) und einer daran anschliessenden, in einer Ebene (13) wirksamen Förderstrecke (11) mit einem Einlaufbereich (17), in den periodisch ein aus in Förderrichtung entsprechend der Grösse des Zuschnitts distanzierten Mitnehmern (16', 16'') bestehendes Mitnehmerpaar (16) einläuft, das im Zusammenwirken mit einer in Förderrichtung hin und her bewegten Anlegeeinrichtung (24 bis 34) jeweils einen dem Zuschnittmagazin (6) entnommenen flachen Verpackungszuschnitt (2) zu einer Zwischenform vorformt und ihn in dieser Zwischenform auf der Förderstrecke (11) der Verpackungsmaschine zum Füllen und zum Fertigformen der Verpackung zuführt, dadurch gekennzeichnet, dass die flachen Zuschnitte (2) im Magazin (6) stehend stapelbar sind, mit ihrem auf der Förderstrecke (11) vorangehenden Teil (F, D) die Ebene (13) der Förderstrecke (11) überragen und mit ihren anderen Teilen unterhalb der Ebene (13) der Förderstrecke (11) stehen, dass die Anlegeeinrichtung (24 bis 34) in einer ersten Endlage den die Ebene (13) der Förderstrecke (11) überragenden Teil (F, D) ergreift, zwischen ein einlaufendes Mitnehmerpaar (16) bewegt, wobei die Bewegung des senkrecht stehenden oberen Teils (F, D) des Zuschnitts (2) vor dem Erreichen der Einlaufstrecke durch den nachlaufenden Mitnehmer (16'') erfolgt und in der anderen zweiten Endlage frei gibt, wobei der die Förderstrecke (11) überragende Teil des Zuschnitts (2) während seiner Bewegung seine senkrechte Lage beibehält und die Anlegeeinrichtung (24 bis 34) eine geradlinige Bewegung vollführt, dass Mittel (9) zum Auffächern der Zuschnitte vorgesehen sind, so dass Luft zwischen die einzelnen Zuschnitte (2) treten kann und dass im Einlaufbereich (17) der Mitnehmerpaare (16) Mittel (23) vorhanden sind, die den unmittelbar an den von der Anlegeeinrichtung erfassten Teil (F, D) des Zuschnitts anschliessenden Teil (B) formschlüssig in der Ebene (13) halten.

## Claims

1. Device for the periodic charging of a packing machine with packings preshaped from flat packing blanks (2), the packing blanks (2) consisting of a plurality of parts (D, F, B, R V) separated by fold lines (3) and with side flaps (S) separated from one another by notches (5), having a blank magazine (6) and, adjoining it, a conveying system (11) acting in a plane (13) with an entry region (17) in which a pair of dogs (16) enters periodically which consists of dogs (16', 16'') at a distance from one another in the conveying direction corresponding to the size of the blank, which pair of dogs (16) preshapes one flat packing blank (2) taken from the blank magazine (6) into an intermediate shape, in interaction with a feed device (24 to 34) which moves forwards and backwards in the conveying direction, and supplies it in this intermediate shape for filling and for final shaping of the packing on the conveying system (11) of the packing machine, characterised in that the flat blanks (2) can be stacked upright in the magazine (6) with their part (F, D) which leads on the conveying system (11) protruding over the plane (13) of the delivery system (11) and with their other parts below the plane (13) of the delivery system (11), in that the feed device (24 to 34) grips the part (F, D) protruding over the plane (13) of the delivery system (11) in a first end position, moves between an entering pair of dogs (16), the movement of the vertically standing upper part (F, D) of the blank (2) taking place before the entry section is reached by the following dog (16''), and is released in the other second end position, the part of the blank (2) protruding above the conveying system (11) retaining its vertical position during its motion and the feed device (24 to 34) carrying out a straight line motion, in that means (9) are provided for fanning out the blanks so that air can enter between the individual blanks (2) and in that in the entry region (17) of the pairs of dogs (16), means (23) are provided which positively hold the part (B), which directly adjoins the part (F, D) of the blank gripped by the feed device, in the plane (13).

2. Device according to Claim 1, characterised in that the means (23) have, parallel to the delivery system (11), guides (23) overlapping the side edges (S) of the directly following part (B) of the blank (2) located in the plane (13) of the delivery system (11).

3. Device according to Claim 1 or 2, characterised in that the magazine bottom (7), on which the packing blanks (2) stand, is adjustable relative to the height of the plane (13) of the delivery system (11).

4. Device according to one of Claims 1 to 3, characterised in that guide elements (20) are present which pivot up the following part (B, R, V) of the packing blank (2) relative to the plane (13) of the delivery system (11) during a displacement of the feed device (24 to 34) from the first end position into the second end position (arrow 36).

5. Device according to Claim 4, characterised in that the guide elements (19, 22) have curved, preferably circular, guide surfaces (21) which the plane (13) adjoins substantially tangentially.

6. Device according to one of Claims 1 to 5, characterised in that acceleration elements (15, 18, 20, 21) effective in the conveying direction of the conveying system (11) and acting on the packing blank (2) are present between the two end positions of the feed device (29 to 34), which acceleration elements (15, 18,20, 21) accelerate, or move at a higher speed than the delivery system (11), the packing blank (2) until contact occurs with a dog (16').

7. Device according to Claim 6, characterised in that the acceleration elements (15, 18, 20, 21) are driven rollers (20, 21) acting against guides (23) and have a peripheral friction structure preferably solid rubber-like tyres.

8. Device according to Claim 7, characterised in that the guides (23) facing towards the rollers (20, 21) have a low-friction, preferably polished surface.

9. Device according to one of Claims 6 to 8, characterised in that the outer surfaces of the rollers (20, 21) form the guide surfaces.

10. Device according to one of Claims 1 to 9, characterised in that the feed device (24 to 34) is provided with suction grippers (29, 31, 32)

11. Device according to Claim 2, characterised in that guide elements (40) positively guide the leading edge of the side edges (S) of the immediately following part (B) of the blank (2) located in the plane (13) until it is under the guides (23).

12. Packing machine with a device for the periodic charging of a packing machine with packings preshaped from flat packing blanks (2), the packing blanks (2) consisting of a plurality of parts (D, F, B, R, V) separated by fold lines (3) and with side flaps (S) separated from one another by notches (5), having a blank magazine (6) and, adjoining it, a conveying system (11) acting in a plane (13) with an entry region (17) in which a pair of dogs (16) enters periodically which consists of dogs (16', 16'') at a distance from one another in the conveying direction corresponding to the size of the blank, which pair of dogs (16) preshapes one flat packing blank (2) taken from the blank magazine (6) into an intermediate shape, in interaction with a feed device (24 to 34) which moves forwards and backwards in the conveying direction, and supplies it in this intermediate shape for filling and for final shaping of the packing on the conveying system (11) of the packing machine, characterised in that the flat blanks (2) can be stacked upright in the magazine (6) with their part (F, D) which leads on the conveying system (11) protruding over the plane (13) of the delivery system (11) and with their other parts below the plane (13) of the delivery system (11), in that the feed device (24 to 34) grips the part (F, D) protruding over the plane (13) of the delivery system (11) in a first end position, moves between an entering pair of dogs (16), the movement of the vertically standing upper part (F, D) of the blank (2) taking place before the entry section is reached by the following dog (16''), and is released in the other second end position, the part of the blank (2) protruding above the conveying system (11) retaining its vertical position during its motion and the feed device (24 to 34) carrying out a straight line motion, in that means (9) are provided for fanning out the blanks so that air can enter between the individual blanks (2) and in that in the entry region (17) of the pairs of dogs (16), means (23) are provided which positively hold the part (B), which directly adjoins the part (F, D) of the blank gripped by the feed device, in the plane (13).

## Revendications

1. Dispositif pour l'alimentation périodique d'une machine d'emballage avec des emballages préformés de pièces coupées d'emballage plates (2), les pièces d'emballage (2) se composant de plusieurs parties (D, F, B, R, V) séparées de lignes de pliage (3) avec des languettes latérales (s) séparées l'une de l'autre par des entailles (5)' avec un magasin de pièces coupées (6) et une voie de transport (11) se raccordant à celui-ci et agissant dans un plan (13) avec une zone d'entrée (17), dans laquelle périodiquement pénètre une paire d'entraîneurs (16) composé d'entraîneurs (16', 16'') écartés dans le sens de transfert en fonction de la grandeur de la pièce coupée, paire qui préforme en liaison avec un dispositif de dépose (24 à 34) se déplaçant en va et vient dans le sens de transfert respectivement une pièce d'emballage plate (2) prélevée dans le magasin (6) en une forme intermédiaire et l'amène dans cette forme intermédiaire sur la voie de transport (11) de la machine d'emballage pour le remplissage et le formage final de l'emballage,
caractérisé en ce que
les pièces coupées plates (2) peuvent être empilées debout dans le magasin (6), elles dépassent avec leur partie (F, D) de la voie de transfert (11) au-dessus du plan (13) de la voie de transport (11) et sont avec leurs autres parties en dessous du plan (13) de la voie de transfert (11), en ce que le dispositif de dépose (24 à 34) saisit dans une première position extrême la partie (F, D) dépassant audessus du plan (13) de la voie de transfert (11), se déplace entre une paire d'entraîneurs (16) arrivant, le mouvement de la partie supérieure (F, D) en position verticale de la pièce coupée (2) ayant lieu avant d'atteindre la voie de guidage par l'entraîneur (16'') venant après, et se libérant dans l'autre deuxième position extrême, la partie dépassant au-dessus de la voie de transfert (11) de la pièce coupée (2) pendant son mouvement maintient sa position verticale et le dispositif de dépose (24 à 34) accomplit un mouvement en ligne droite, en ce que sont prévus des moyens (9) pour l'écartement des pièces, de sorte que de l'air puisse entrer entre les différentes pièces (2) et que dans la zone d'entrée (17) des paires d'entraîneurs (16) existent des moyens (23) qui maintiennent dans le plan (13) en liaison de forme la partie (B) se raccordant directement à la partie (F, D) de la pièce coupée saisie par le dispositif de dépose.

2. Dispositif selon la revendication 1,
caractérisé en ce que
les moyens (23) comportent des glissières (23) saisissant parallèlement à la voie de transfert (11) les bords latéraux (S) de la partie (B) de la pièce coupée (2) se situant dans le plan (13) de la voie de transfert (11) et venant directement à la suite.

3. Dispositif selon les revendications 1 ou 2,
caractérisé en ce que
le fond du magasin (7), sur lequel se trouvent les pièces coupées d'emballage (2) est réglable par rapport à la hauteur du plan (13) de la voie de transfert (11).

4. Dispositif selon une des revendications 1 à 3,
caractérisé en ce que
sont présents des organes de conduite (20), qui basculent (flèche 36) contre le plan (13) de la voie de transfert pendant un déplacement du dispositif de dépose (24 à 34) de la première à la deuxième position extrême, la pièce venant à la suite (B, R, V) de la pièce coupée d'emballage (2) .

5. Dispositif selon la revendication 4,
caractérisé en ce que
les organes de conduite (19, 22) comportent des surfaces conductrices (21) courbes, de préférence en forme d'arc de cercle, sur lesquels le plan (13) se raccorde essentiellement de manière tangentielle.

6. Dispositif selon une des revendications 1 à 5,
caractérisé en ce qu'
entre les deux positions finales du dispositif de dépose (29 à 34) existent des organes d'accélération (15, 18, 20, 21) agissant sur la pièce coupée d'emballage (2), efficaces dans le sens de transfert de la voie de transfert (11), qui accélèrent la pièce coupée d'emballage (2) jusqu'à la position contre un entraîneur (16') ou la déplacent à une vitesse plus grande que la voie de transfert (11).

7. Dispositif selon la revendication 6,
caractérisé en ce que
les organes d'accélération (15, 18, 20, 21) agissant contre des glissières (23), les rouleaux commandés (20, 21) avec une structure de frottement périphérique sont équipés de pneus de type caoutchouc plein.

8. Dispositif selon la revendication 7,
caractérisé en ce que
les glissières (23) associées aux rouleaux (20, 21) ont une surface à frottement faible, de préférence polie.

9. Dispositif selon une des revendications 6 à 8,
caractérisé en ce que
les surfaces-enveloppes des rouleaux (20, 21) constituent les surfaces conductrices.

10. Dispositif selon une des revendications 1 à 9,
caractérisé en ce que
le dispositif de dépose (24 à 34) est équipé de pinces aspirantes (29, 31, 32).

11. Dispositif selon la revendication 2,
caractérisé en ce que
des éléments de guidage (40) guident en liaison de forme jusqu' en dessous des glissières (23) l'arête avançant des bords latéraux (S) de la partie (B) de la pièce coupée (2) située dans le plan (13), venant directement à la suite.

12. Machine d'emballage avec un dispositif d'alimentation périodique d'une machine d'emballage avec des emballages préformés de pièces coupées d'emballage plates (2), les pièces coupées d'emballage (2) se composant de plusieurs parties (D, F, B, R, V) séparées par des lignes de pliage (3) avec des languettes latérales (s) séparées l'une de l'autre par des entailles (5), avec un magasin de pièces coupées (6) et une voie de transport (11) se raccordant à celui-ci et agissant dans un plan (13) avec une zone d'entrée (17), dans laquelle périodiquement pénètre une paire d'entraîneurs (16) composé d'entraîneurs (16', 16'') écartés dans le sens de transfert en fonction de la grandeur de la pièce coupée, paire qui préforme en liaison avec un dispositif de dépose (24 à 34) se déplacant en va et vient dans le sens de transfert une pièce d'emballage plate (2) en une forme intermédiaire et l'amène dans cette forme intermédiaire sur la voie de transfert (11) de la machine d'emballage pour le remplissage et le formage final de l'emballage,
caractérisé en ce que
les pièces coupées plates (2) peuvent être empilées debout dans le magasin (6), elles dépassent avec leur partie (F, D) plus haut que la voie de transfert (11) au-dessus du plan (13) de la voie de transfert (11) et sont avec leurs autres parties en dessous du plan (13) de la voie de transfert (11), en ce que le dispositif de dépose (24 à 34) saisit dans une première position extrême la partie (F, D) dépassant au-dessus du plan (13) de la voie de transfert (11), se déplace entre une paire d'entraîneurs (16) arrivant, le mouvement de la partie supérieure (F, D) en position verticale de la pièce coupée (2) ayant lieu avant l'atteinte de la voie de guidage par l'entraîneur (16'') venant après et se libérant dans l'autre deuxième position extrême, la partie dépassant au-dessus de la voie de transfert (11) de la pièce coupée (2) maintient pendant son mouvement sa position verticale et le dispositif de dépose (24 à 34) accomplit un mouvement en ligne droite, en ce que sont prévus des moyens (9) pour l'écartement des pièces, de sorte que de l'air puisse passer entre les différentes pièces (2) et que dans la zone d'entrée (17) des paires d'entraîneurs (16) existent des moyens (23) qui maintiennent en liaison de forme dans le plan (13) la partie (B) se raccordant directement à la partie (F, D) de la pièce coupée saisie par le dispositif de dépose.
